# EUROPÄISCHE PATENTSCHRIFT

(11) **EP 2 113 611 B1**
(45) Veröffentlichungstag und Bekanntmachung des Hinweises auf die Patenterteilung: **09.01.2019**
(21) Anmeldenummer: 09002916.6
(22) Anmeldetag: 28.02.2009
(51) Int. Cl.: E02F 3/815, E02F 5/32, E02F 9/28, F41H 11/16

(54) **Klappbarer Reißzahn mit Aufstellklaue für eine Dozeranlage**
Fold-away tooth with positioning claw for a dozer assembly
Dent repliable dotée d'une mâchoire de support pour une installation de bulldozer

(30) Priorität: 28.04.2008 DE 102008021228
(43) Veröffentlichungstag der Anmeldung: 04.11.2009
(73) Patentinhaber: Rheinmetall Landsysteme GmbH, 29345 Unterlüß (DE)
(72) Erfinder: Bruhn, Ralf, 24259 Westensee (DE); Lüers, Broder, 24796 Bredenbek (DE)
(74) Vertreter: Dietrich, Barbara

(56) Entgegenhaltungen:
- DE-A1- 2 707 006
- DE-B- 1 096 835
- GB-A- 645 320
- JP-U- 2 097 438
- US-A- 2 468 380
- US-A- 2 996 818
- US-A1- 2007 180 743

## Beschreibung

Das Relßen mit Hydraulikbaggern beispielsweise für Direktabbau ist auf der Internetseite httc.//www.baumaschine.de/Portal/Archive/2 2004/Wissenschaft/direktabbau/direktabbau.pdf nachlesbar. Eine Dozeranlage mit einem Reißzahn zeigt unter anderem die Internetseite http://forum.bauforum24.biz/forum/index.php?showtopic=27685.

Aus der GB 645,320 A sind eine kombinierte, am Traktor montierbare Bulldozeranlage sowie ein Aufreißer bekannt, Diese Anlage verfügt über einen Rahmen für die Dozerschaufel und für mehrere klappbare Zähne, den jeweils ein Widerlager zugeordnet ist, um die Zähne in einer Einsatzposition zu hallen.

Die US 2,996,818 A beschreibt einen klappbaren Reißzahn, der über eine Kette in einer angehobenen Position gebracht werden kann, wenn er nicht genutzt wird.

Bekannte Rad- bzw. Kettenfahrzeuge mit außen adaptierten Räumschaufelanlagen sind unter anderem Berge- und/oder Pionierpanzer, die für die Überwindung und Beseitigung von Hindernissen ausgelegt sind. Im Fall, dass verdichteter oder gefrorener Boden mit der Dozeranlage geräumt werden muss, werden In der Regel feststehende, hydraulisch betätigte oder klappbare, freihängende Reißzähne eingesetzt. Diese werden im Bedarfsfall manuell durch die Besatzung aus der Arretierung genommen und herunter geklappt. Beim Aufreißen des Bodens stellen sich diese Zähne auf. Bedingt durch Ihren Elnbau werden die Reißzähne an einer Dozeranlage beim Rückwärtsfahren eingesetzt. Beim Vorwärtsfahren bzw. beim Räumen klappen die Reißzähne selbsttätig nach hinten und stören somit nicht weiter. Im rauen Einsatz haben sich die freihängenden Reißzähne zwar selbst als storunempfindlich gezeigt, da sie mit keiner mechanischen bzw. hydraulischen Stelleinrichtung verbunden sind, doch welsen sie den Nachteil auf, dass aufgrund der Schwerpunktlage bzw. die äußere Form und des Aufstellpunktes auf der Zahnspitze es zum Einklappen kommen kann, ohne in den Boden einzudringen.

Hier stellt sich die Erfindung die Aufgabe, insbesondere den vorgenannten Nachteil zu vermeiden.

Gelöst wird die Aufgabe durch die Merkmale des Patentanspruchs 1. Vorteilhafte Ausgestaltungen sind In den Unteransprüchen aufgeführt.

Der Erfindung liegt die Idee zugrunde, dass die Besatzung in Vorbereitung auf die Räummission die an der Dozeranlage befindlichen Reißzähne aus einer Transportstellung zu lösen und diese frei nach unten unterhalb der Schneidkante der Dozeranlage zu hängen. Beim Aufsetzen des Reißzahns mit Aufstellkraft wird dieser über Aufstellpunkte gezwungen, stehen zu bleiben und beim Rückwärtsfahren in den Boden einzudringen. Dazu verfügt der einzelne Reißzahn über eine Art Aufstellklaue oder dergleichen, die verhindert, dass der Reißzahn beim Aufsetzen wegrutschen kann und hochklappt. Beim Rückwärtsfahren erzeugt die Zahnspitze ein Aufstellmoment, so dass der Anschlag des Reißzahns auf der Dozerschildunterseite zum Anliegen kommt und die Kräfte des Reißens in das Schild einleitet. Beim Vorwärtsfahren erzeugen die Kräfte an der Reißzahnspitze bzw. an der Klaue ein Moment, welches dazu führt, dass der Reißzahn hinter das Schild klappen kann.

Anhand eines Ausführungsbeispiels mit Zeichnung soll die Erfindung näher erläutert werden. Es zeigt:
- Fig. 1: einen Reißzahn mit Anstellklaue,
- Fig. 2: eine Dozeranlage mit freihängendem Reißzahn,
- Fig. 3: die Dozeranlage mit freihängendem Reißzahn auf dem Boden aufgestellt bzw. angedrückt,
- Fig. 4: die Dozeranlage mit Reißzahn in den Boden gedrückt, Fahrzeug in Rückwärtsfahrt.

In Fig. 1 ist ein Reißzahn 1 einer Dozeranlage 2 dargestellt. Der Reißzahn 1 hat als hervorragende Konstruktionsmerkmale eine Reißzahnlagerung 1.1, eine Bohrung 1.2 für die Transportsicherung sowie eine Aufstellklaue 1.5 und einen Anschlag 1.6 als Momentenstütze. Des Weiteren besitzt der Reißzahn 1 eine gepanzerte Schneidkante 1.3 und eine gepanzerte Reißzahnspitze 1.4. Die Aufstellklaue 1.5 ist schmaler als die Schneidkante 1.3, um einen Freischnitt zu erhalten.

In Fig. 2 ist die Dozeranlage 2 dargestellt, die im Wesentlichen aus einem Dozerschild 2.1, hydraulischen Verstellzylindern 2.2, Dozerarmen 2.3 und den freihängenden Reißzähnen 1 besteht. Die Reißzähne 1 sind in der Reißzahnlagerung 2.4 pendelnd gelagert. In der Darstellung befindet sich die Dozeranlage 2 oberhalb des Bodens 3.

Fig. 3 zeigt die Dozeranlage 2 mit einem freihängenden Reißzahn 1 auf dem Boden 3 aufgestellt bzw. angedrückt. Die Dozeranlage 2 wird für den Reißvorgang auf den Boden 3 abgesenkt, indem der Verstellzylinder 2.2 ausgefahren wird. Der Reißzahn 1 pendelt im Schwerpunkt, bis dieser auf dem Boden 3 auftrifft. Beim Andrücken des Reißzahnes 1 wird eine Kraft 4 ausgeübt, welche sich als Reaktionskräfte 4.1 und 4.2 als Momentengleichgewicht um die Reißzahnlagerung 2.4 ausbildet.

In Fig. 4 ist die Dozeranlage 2 mit dem wenigstens einem Reißzahn 1 in den Boden 3 gedrückt. Nach dem Aufsetzen und Eindringen des Reißzahnes 1 in den Boden 3 wird der Reißvorgang begonnen, indem sich das Fahrzeug rückwärts bewegt. Die Antriebskräfte 5 des Fahrzeuges erzeugen in diesem Fall dann Reaktionskräfte 5.1 an der Schneidkante 1.3 des Reißzahnes 1. Die Reaktionskräfte 5.1 ihrerseits erzeugen ein Moment um die Reißzahnlagerung 2.4, welche über den Anschlag 1.6 am Dozerschild 2.1 als Reaktionskraft 5.2 abgesetzt werden.

Der klappbare Reißzahn 1 kann in Arbeitstellung mechanisch arretiert und über eine mechanische, elektrische oder hydraulische Antriebseinheit in die Reiß- bzw. Transportposition bewegt werden (nicht näher dargestellt).

## Patentansprüche

1. Reißzahn (1) bzw. Reißzähne für Anbaugeräte (2) an militärische Rad- und Kettenfahrzeuge als auch an zivilen Geräten, wie an einer Dozeranlage (2), wobei der Reißzahn (1) bzw. die Reißzähne klappbar gelagert ist / sind, und der klappbare Reißzahn (1) zumindest über eine Reißzahnlagerung (1.1), eine Bohrung (1.2) für die Transportsicherung sowie eine Aufstellklaue (1.5) und einen Anschlag (1.6) verfügt, wobei der Reißzahn (1) des Weiteren eine Schneidkante (1.3) und eine Schneidspitze (1.4) besitzt, und wobei der klappbare Reißzahn (1) mittels Reißzahnlagerung (2.4) pendelnd an der Dozeranlage (2) befestigbar ist und **dadurch gekennzeichnet, dass** beim Aufsetzen des Reißzahns (1) mit Aufstellkraft dieser über Aufstellpunkte gezwungen ist, stehen zu bleiben, und dass beim Andrücken des Reißzahnes (1) eine Kraft (4) ausgeübt wird, welche sich als Reaktionskräfte (4.1, 4.2) als Momentengleichgewicht um die Reißzahnlagerung (2.4) ausbildet.

2. Reißzahn (1) nach Anspruch 1, **dadurch gekennzeichnet, dass** der klappbare Reißzahn (1) in Arbeitsstellung mechanisch arretierbar ist.

3. Reißzahn (1) nach Anspruch 1 oder 2, **dadurch gekennzeichnet, dass** der klappbare Reißzahn (1) auch über eine mechanische, elektrische oder hydraulische Antriebseinheit in die Reiß- bzw. Transportposition bewegbar ist.

4. Reißzahn (1) nach einem der Ansprüche 1 bis 3, **dadurch gekennzeichnet, dass** die Aufstellklaue (1.5) schmaler als die Schneidkante (1.3) ist, um einen Freischnitt zu erhalten.

5. Reißzahn (1) nach einem der Ansprüche 1 bis 4, **dadurch gekennzeichnet, dass** die Schneidkante (1.3) und die Schneidspitze (1.4) gepanzert sind.

6. Dozeranlage (2) mit einem Reißzahn (1) bzw. Reißzähnen nach einem der Ansprüche 1 bis 5.

7. Fahrzeug mit einer Dozeranlage (2) nach Anspruch 6.

8. Fahrzeug nach Anspruch 7, **dadurch gekennzeichnet, dass** beim Rückwärtsfahren die Schneidspitze (1.4) ein Aufstellmoment erzeugt, so dass der Anschlag des Reißzahns (1) auf der Dozerschildunterseite zum Anliegen kommt und die Kräfte des Reißens in das Dozerschild (2.1) einleitet.

9. Fahrzeug nach Anspruch 7 oder 8, **dadurch gekennzeichnet, dass** beim Vorwärtsfahren die Kräfte an der Reißzahnspitze bzw. an der Klaue ein Moment erzeugen, welches dazu führt, dass der Reißzahn (1) hinter das Dozerschild (2.1) klappen kann.

10. Fahrzeug nach einem der Ansprüche 7 bis 9, **dadurch gekennzeichnet, dass** Antriebskräfte (5) des Fahrzeuges Reaktionskräfte (5.1) an der Schneidkante (1.3) des Reißzahnes (1) erzeugen, wenn sich das Fahrzeug rückwärts bewegt.

11. Fahrzeug nach Anspruch 10, **dadurch gekennzeichnet, dass** die Reaktionskräfte (5.1) ihrerseits ein Moment um die Reißzahnlagerung (2.4) erzeugen, welche über den Anschlag (1.6) am Dozerschild (2.1) als Reaktionskraft (5.2) abgesetzt werden.

## Claims

1. Ripper tooth (1) or ripper teeth for attachment devices (2) on military wheeled and tracked vehicles and also on civilian devices, such as on a dozer assembly (2), wherein the ripper tooth (1) or the ripper teeth is/are swing-mounted, and the swing-mounted ripper tooth (1) has at least a ripper tooth bearing (1.1), a bore (1.2) for transport securement and also a setting-up claw (1.5) and a stop (1.6), wherein the ripper tooth (1) further has a cutting edge (1.3) and a cutting tip (1.4), and wherein the swing-mounted ripper tooth (1) can be fastened to the dozer assembly (2) in a swinging manner by means of a ripper tooth bearing (2.4) and **characterized in that**, upon placing the ripper tooth (1) with a setting-up force, said tooth is forced, via setting-up points, to be imobilized, and **in that**, upon applying pressure to the ripper tooth (1), a force (4) is exerted which is formed, as reaction forces (4.1, 4.2) as moment equilibrium, about the ripper tooth bearing (2.4).

2. Ripper tooth (1) according to Claim 1, **characterized in that** the swing-mounted ripper tooth (1) can be mechanically locked in the working position.

3. Ripper tooth (1) according to Claim 1 or 2, **characterized in that** the swing-mounted ripper tooth (1) can also be moved into the ripping or transport position via a mechanical, electrical or hydraulic drive unit.

4. Ripper tooth (1) according to one of Claims 1 to 3, **characterized in that** the setting-up claw (1.5) is narrower than the cutting edge (1.3) in order to obtain a free cut.

5. Ripper tooth (1) according to one of Claims 1 to 4, **characterized in that** the cutting edge (1.3) and the cutting tip (1.4) are armoured.

6. Dozer assembly (2) having a ripper tooth (1) or ripper teeth according to one of Claims 1 to 5.

7. Vehicle having a dozer assembly (2) according to Claim 6.

8. Vehicle according to Claim 7, **characterized in that**, during reverse travel, the cutting tip (1.4) produces a setting-up moment, with the result that the stop of the ripper tooth (1) comes to bear on the dozer plate underside and introduces the ripping forces into the dozer plate (2.1).

9. Vehicle according to Claim 7 or 8, **characterized in that**, during forward travel, the forces on the ripper tooth tip or on the claw produce a moment which results in the ripper tooth (1) being able to swing behind the dozer plate (2.1).

10. Vehicle according to one of Claims 7 to 9, **characterized in that** drive forces (5) of the vehicle produce reaction forces (5.1) on the cutting edge (1.3) of the ripper tooth (1) if the vehicle is moving backwards.

11. Vehicle according to Claim 10, **characterized in that** the reaction forces (5.1) for their part produce a moment about the ripper tooth bearing (2.4) which are transferred via the stop (1.6) at the dozer plate (2.1) as reaction force (5.2).

## Revendications

1. Dent d'excavation (1) ou dents d'excavation pour outils portés (2) sur des véhicules militaires à roues et à chenilles ainsi que sur des engins de génie civil, comme sur une installation de bulldozer (2), la dent d'excavation (1) ou les dents d'excavation étant montée(s) de manière repliable, et la dent d'excavation repliable (1) comportant au moins un palier de dent d'excavation (1.1), un alésage (1. 2) pour la fixation pour le transport ainsi qu'une griffe de positionnement (1.5) et une butée (1.6),
la dent d'excavation (1) possédant en outre une arête de coupe (1.3) et une pointe de coupe (1.4), et la dent d'excavation repliable (1) pouvant être fixée de manière oscillante à l'installation de bulldozer (2) au moyen du palier de dent d'excavation (2.4), et **caractérisée en ce que** lors du placement de la dent d'excavation (1) avec une force de positionnement, cette dent est forcée à rester dressée par le biais de points de positionnement, et **en ce que**
lors de la pression sur la dent d'excavation (1), une force (4) est exercée, laquelle s'exerce en tant que forces de réaction (4.1, 4.2) en tant qu'équilibre de moments autour du palier de dent d'excavation (2.4).

2. Dent d'excavation (1) selon la revendication 1, **caractérisée en ce que** la dent d'excavation repliable (1) peut être bloquée mécaniquement dans la position de travail.

3. Dent d'excavation (1) selon la revendication 1 ou 2, **caractérisée en ce que** la dent d'excavation repliable (1) peut être déplacée dans la position d'excavation ou de transport également par le biais d'une unité d'entraînement mécanique, électrique ou hydraulique.

4. Dent d'excavation (1) selon l'une quelconque des revendications 1 à 3, **caractérisée en ce que** la griffe de positionnement (1.5) est plus étroite que l'arête de coupe (1.3), pour obtenir une découpe.

5. Dent d'excavation (1) selon l'une quelconque des revendications 1 à 4, **caractérisée en ce que** l'arête de coupe (1.3) et la pointe de coupe (1.4) sont blindées.

6. Installation de bulldozer (2) comprenant une dent d'excavation (1) ou des dents d'excavation selon l'une quelconque des revendications 1 à 5.

7. Véhicule comprenant une installation de bulldozer (2) selon la revendication 6.

8. Véhicule selon la revendication 7, **caractérisé en ce que**, lors de la conduite en marche arrière, la pointe de coupe (1.4) produit un moment de positionnement, de telle sorte que la butée de la dent d'excavation (1) vienne en appui contre le côté inférieur de la lame de bulldozer et applique les forces d'excavation dans la lame de bulldozer (2.1).

9. Véhicule selon la revendication 7 ou 8, **caractérisé en ce que**, lors de la conduite en marche avant, les forces sur la pointe de dent d'excavation ou sur la griffe produisent un moment qui amène la dent d'excavation (1) à pouvoir se replier derrière la lame de bulldozer (2.1).

10. Véhicule selon l'une quelconque des revendications 7 à 9, **caractérisé en ce que** des forces d'entraînement (5) du véhicule produisent des forces de réaction (5.1) sur l'arête de coupe (1.3) de la dent d'excavation (1) lorsque le véhicule se déplace vers l'arrière.

11. Véhicule selon la revendication 10, **caractérisé en ce que** les forces de réaction (5.1) produisent pour leur part un moment autour du palier de dent d'excavation (2.4), lesquelles sont redirigées, par le biais de la butée (1.6), sur la lame de bulldozer (2.1) en tant que force de réaction (5.2).
